# EUROPÄISCHE PATENTSCHRIFT

(11) **EP 4 076 881 B1**
(45) Veröffentlichungstag und Bekanntmachung des Hinweises auf die Patenterteilung: **21.05.2025**
(21) Anmeldenummer: 20833762.6
(22) Anmeldetag: 15.12.2020
(51) Int. Cl.: B28B 3/02, B28B 3/08, B30B 11/02, B30B 15/04

(54) **VORRICHTUNG ZUR HERSTELLUNG VON BETONSTEINEN**
DEVICE FOR PRODUCING CONCRETE BLOCKS
DISPOSITIF POUR LA FABRICATION DE BLOCS DE BÉTON

(30) Priorität: 20.12.2019 DE 102019135427
(43) Veröffentlichungstag der Anmeldung: 26.10.2022
(73) Patentinhaber: KOBRA Formen GmbH, 08485 Lengenfeld (DE)
(72) Erfinder: STICHEL, Holger, 08485 Lengenfeld-OT Pechtelsgrün (DE)
(74) Vertreter: Baur & Weber Patentanwälte PartG mbB
(86) Internationale Anmeldenummer: PCT/EP2020/086138
(87) Internationale Veröffentlichungsnummer: WO 2021/122541

(56) Entgegenhaltungen:
- DE-A1- 102004 004 188
- DE-A1- 102004 004 188
- DE-A1- 102008 017 964
- DE-A1- 102008 017 964

## Beschreibung

Die Erfindung betrifft eine Vorrichtung zur Herstellung von Betonsteinen.

Aus dem allgemeinen Stand der Technik ist es bekannt, Vorrichtungen zur Herstellung von Betonsteinen zu nutzen, bei denen mittels eines sogenannten Steinfertigers ein Betongemisch innerhalb einer Steinform entsprechend verdichtet wird, um einen Betonstein zu schaffen. Typischerweise enthalten derartige Vorrichtungen eine Stempeleinheit mit Druckplatten, die in ein oder mehrere Formnester eines Formunterteils eingreifen können. Das Formunterteil ist nach oben und unten geöffnet, wobei die Unterseite durch eine horizontale Unterlage verschlossen wird. Durch die oberen Öffnungen des Formnests wird mittels eines Füllwagens Betongemenge eingefüllt, das anschließend über die Druckplatten verpresst wird, indem diese durch die oberen Öffnungen mittels einer Auflasteinheit in die Formnester eingesenkt werden. Anschließend erfolgt durch Rütteln der Unterlage eine Verfestigung des Betongemenges zu formstabilen Betonformteilen. In einem letzten Schritt werden die Betonformteile durch die unteren Öffnungen der Formnester entformt.

Die Stempeleinheit wird typischerweise hydraulisch betätigt und ist innerhalb der Formmaschine mittels der Auflasteinheit vertikal verfahrbar. Die Auflasteinheit bildet dabei gewöhnlich mit der Stempeleinheit ein Formoberteil als einheitliche Baugruppe, welches über dem Formunterteil angeordnet ist und von der gegenüberliegenden Seite mit einer hydraulischen Presse verbunden sein kann. Eine gleichmäßige Steinhöhe kann auch bei unterschiedlicher Verdichtung des Betongemenges erreicht werden, wobei typischerweise Anschläge an der Stempeleinheit vorgesehen sind.

Bei bekannten Vorrichtungen zur Herstellung von Betonsteinen kommt der Verbindung zwischen dem Formoberteil und dem Formunterteil eine besondere Bedeutung zu.

So ist beispielsweise aus der DE 36 38 207 A1 bekannt, dass bei derartigen Formen bei einer unzureichenden Ausrichtung des Formoberteils auf das Formunterteil die Gefahr einer Kollision des Druckstempels mit einer Oberseite des Formunterteils besteht. Dies tritt insbesondere dann auf, wenn das Formoberteil in die Formmaschine in das Formunterteil geführt wird, um das herzustellende Betonformteil zu formen und zu verdichten. Gemäß aus dem Stand der Technik bekannten Lösungen wurde dies versucht dadurch zu umgehen, dass das Formoberteil gegen das Formunterteil exakt ausgerichtet wird und entsprechende Einlaufschrägen an den Formnestern vorgesehen werden, die das Einführen der Druckplatten erleichtern.

Die Verbindung zwischen Formoberteil und Formunterteil wurde jedoch auch in einem anderen Zusammenhang bereits im Stand der Technik näher untersucht. So ist aus der DE 199 24 926 A1 eine Steinformmaschine bekannt, an deren Führungssäulen eine Steinform angeordnet ist. Die Steinform besteht aus einem Formunterteil und einem Formoberteil, die nach Arbeitstrakt entweder fest miteinander verbindbar oder gegeneinander verschiebbar angeordnet sind. Dies ermöglicht das einfache Weiterverarbeiten, insbesondere durch einen Abziehmechanismus, der Formunterteil und Formoberteil voneinander trennt.

Aus der DE 10 2005 048 930 A1 ist eine Steinform zur Herstellung von Betonsteinen bekannt, die ein Formoberteil mit wenigstens einem Stempel mit einem Druckstück und ein Formunterteil mit wenigstens einem Formnest zur Verwendung in einer Steinformmaschine umfasst, wobei das Formunterteil in einer Steinformmaschine auf- und abwärts bewegbar ist. Das Formunterteil ist auf eine Formunterlage der Steinformmaschine ablegbar und das Formoberteil ist mit einer auf- und abwärts bewegbaren Maschinenaufnahme der Steinformmaschine kuppelbar. Ein Füllkasten der Steinformmaschine ist über das Formunterteil verfahrbar und das Formoberteil und/oder das Formunterteil weist zu einem Maschinenrahmen der Steinformmaschine Spiel auf. Hierbei ist zum Ausrichten des Formunterteils und des Formoberteils in einer xy-Ebene eine Zentriereinrichtung vorgesehen. Dabei wird eine exakte Zentrierung der beiden Formteile zueinander bewirkt, wobei ein konischer Abschnitt an der Zentriereinrichtung nach dem Eintauchen des Druckstücks in das Formnest die Zentrierung der Formteile langsam wieder frei gibt.

In der DE 10 2015 103 829 A1 wird eine Vorrichtung zur Herstellung von Betonformteilen in einer Formmaschine beschrieben, die ein Formoberteil mit wenigstens einem Druckstempel zur Übertragung einer Kraft auf wenigstens eine Druckplatte umfasst, wobei die Druckplatte in vertikaler Richtung in eine Öffnung eines Formnestes in einem Formunterteil einführbar ist, wobei das Formunterteil von einem Rahmen umgeben ist, der ein mit dem Formoberteil verbundenes Führungsmittel aufweist, das so ausgebildet ist, dass das Formunterteil gegen das Formoberteil aus der vertikalen Richtung während des Eingreifens der Druckplatten in die Öffnungen des Formnests kippbar ist.

Die DE 10 2008 017 964 A1 zeigt eine Anlage zur Herstellung von Formsteinen mit einer Zentriereinrichtung nach dem Oberbegriff des Anspruchs 1. Hierbei weist die Anlage wenigstens eine etwa waagrecht liegende Schwimmebene auf, in welcher die Stempelplatte und/oder das Formnest relativ zu einem Maschinenrahmen der Anlage verschiebbar sind, wobei die Verschiebung durch die Zentriereinrichtung steuerbar ist.

Die DE 10 2004 004 188 A1 zeigt eine Beton-Formstein-Fertigungseinrichtung, bei der eine austauschbar gelagerte Auflageplatte zur Aufnahme der herzustellenden Formsteine vorgesehen ist. Ein Formunterteil mit Formnestern, deren Querschnitte den Querschnitten der herzustellenden Formsteine entsprechen, ist auf die Auflageplatte auflegbar, und ein Formoberteil mit den Querschnitten der Formnester angepassten Druckstücken an Stempelrohren für ein Einführen der Druckstücke in die Formnester innerhalb der Fertigungseinrichtung ist beweglich gelagert. Beim Aufliegen des Formunterteils auf der Auflageplatte sind die Formnester durch die Auflageplatte von unten verschlossen. Die Auflageplatte und das Formunterteil sind jeweils mit einer Vertikalschwingungen erzeugenden Vibratorvorrichtung schwingungsübertragend verbunden. Es sind einerseits an dem Formoberteil und andererseits an dem Formunterteil außerhalb der Druckstücke und zugeordneter Formnester komplementär zueinander ausgebildete und miteinander kommunizierende Führungselemente für Relativbewegungen zwischen diesen beiden Bauteilen vorgesehen.

Es ist Aufgabe der Erfindung, eine Vorrichtung zur Herstellung von Betonformteilen zu schaffen, bei der die Zentrierung zwischen Formoberteil und Formunterteil weiter verbessert wird, wobei insbesondere alle Phasen des Produktionsablaufs berücksichtigt werden sollen.

Die Erfindung ist im Anspruchssatz definiert. Die Aufgabe wird durch die Merkmale des Patentanspruchs 1 gelöst. Weitere vorteilhafte Ausgestaltungen der Erfindung sind jeweils Gegenstand der Unteransprüche. Die Beschreibung, insbesondere im Zusammenhang mit der Zeichnung, charakterisiert und spezifiziert die Erfindung zusätzlich.

Demnach werden bei der erfindungsgemäßen Vorrichtung an der Auflasteinrichtung ein oberes Führungselement und an der Aufnahme ein unteres Führungselement angeordnet, die die Führung von Formoberteil mit den Druckstempeln und Formunterteil mit den Aussparungen übernehmen und die zusätzlich zur bereits vorhandenen Führung an den Führungssäulen eine ständige Führung der Druckstempel relativ zum Formunterteil gewährleisten. Dabei erfolgt eine Führung der Auflasteinrichtung relativ zum Formunterteil in einer Ebene senkrecht zur Einschubrichtung ständig während der Herstellung von Betonsteinen. Zwar lassen sich das obere und das untere Führungselement relativ zueinander so weit in axialer Richtung auseinanderschieben, dass diese nicht mehr in Eingriff stehen, so dass beispielsweise während eines Umbaues oder einer Wartung nicht mehr zueinander geführt sind, während der Herstellung von Betonsteinen, also auch während des Befüllens mit einem Füllwagen, dem Komprimieren oder dem Entformen findet eine Führung zwischen der Auflasteinrichtung relativ zum Formunterteil in der Ebene senkrecht zur Einschubrichtung statt. Es wurde beobachtet, dass die Führung über die Führungssäulen oftmals unzureichend ist, so dass die Druckplatten in den Aussparungen gelegentlich seitlich anschlagen oder auf diese aufsetzen, was erhöhten Verschleiß zur Folge hat. Die erfindungsgemäße Lösung schafft nun eine Art selbstgeführte Vorrichtung in einer Steinfertigungsmaschine, bei der insbesondere auch eine Führung über das obere Führungselement und das untere Führungselement, beispielsweise während des Füllens mit einem Füllwagen, gewährleistet werden kann. Die Druckplatten und die Aussparungen im Formunterteil weisen nun lediglich eine formgebende Eigenschaft für das gewünschte Steinprodukt auf, so dass diese mit keinerlei zusätzlicher Führungsfunktion mehr versehen werden müssen.

Gemäß einer Ausführungsform der Erfindung ist die Auflasteinrichtung über eine Bärplatte mit den Führungssäulen verbunden, wobei die Druckstempel über eine Stempelplatte verbunden sind, die über eine Zwischenplatte mit der Auflasteinrichtung verbunden ist, wobei die Zwischenplatte seitlich hinausragende Abschnitte aufweist, an denen die obere Führungseinrichtung angeordnet ist.

Zusätzlich zum Gewicht der Auflasteinrichtung wird diese über eine Bärplatte, beispielsweise mit einer hydraulischen Presse verbunden, wobei die Kombination aus Auflasteinrichtung und Bärplatte auf fachübliche Weise mit den Führungssäulen verbunden ist. Die Druckstempel werden auf ihrer den Aussparungen abgewandten Seite nicht direkt mit der Auflasteinrichtung verbunden, sondern an eine Zwischenplatte typischerweise angeschraubt, die seitlich hinausragende Abschnitte aufweist, so dass außerhalb des Steinfelds eine Anschlussmöglichkeit für die obere Führungseinrichtung geschaffen wird. Demnach entsteht ein kompakter Aufbau, bei dem die Führung über die obere Führungseinrichtung an der Auflasteinrichtung erreicht wird, ohne die Konstruktion einer erfindungsgemäßen Vorrichtung kompliziert werden zu lassen. Insbesondere erlaubt die erfindungsgemäße Vorrichtung Verschleißteile wie die Druckplatten oder auch die obere Führungseinrichtung bei Verschleiß auf einfache Weise austauschen zu können, während die Druckstempel oder die Grundauflast auch bei Wechsel oder Verschleiß als wiederverwendbare Teile im Bereich des Formoberteils weiterverwendet werden können.

Gemäß einer weiteren Ausführungsform der Erfindung weisen die obere und die untere Führungseinrichtung mehrere Führungspositionen im Bereich des Rahmens und seitlich zur Auflasteinrichtung auf.

Demnach wird eine Führung zwischen Formunterteil und Formoberteil an mehreren Führungspositionen erreicht, so dass eine genauere Führung bzw. Zentrierung der beiden Bestandteile zueinander gewährleistet werden kann. Dabei ist es insbesondere vorgesehen, zwei an gegenüber liegenden Seiten des Formunterteils bzw. der Auflasteinrichtung mit entsprechenden Führungspositionen zu versehen, die vorteilhafterweise diagonal gegenüberliegend angeordnet sind, um die Führung zwischen Formoberteil und Formunterteil weiter zu verbessern. Alternativ oder zusätzlich können auch vier Führungspositionen vorgesehen sein, die vorteilhafterweise im Bereich der Ecke des Rahmens bzw. der Auflasteinrichtung angeordnet sind. Eine zweifache oder vierfache Ausführung der Führungspositionen erlaubt eine präzise Führungsfunktion mittels des oberen und des unteren Führungselements.

Gemäß einer weiteren Ausführungsform der Erfindung weisen das obere Führungselement und das untere Führungselement mehrere in Zentrierbuchsen eingreifende Zentrierbolzen auf.

Demnach wird die Führung zwischen Formoberteil und Formunterteil mittels Zentrierbolzen und Zentrierbuchsen erreicht, die z. B. mit einem runden Querschnitt gewählt sein können, um eine ständige konzentrische Führung des Formoberteils relativ zum Formunterteil zu schaffen. Es ist in anderen Ausführungen aber auch denkbar, andere Querschnitte zu verwenden bzw. entlang des Führungsbolzens mit unterschiedlichen Durchmessern zu arbeiten.

Dabei ist es insbesondere vorgesehen, dass die Führungsbuchsen und/oder die Führungsbolzen wechselbar sind, da diese als bewegliche Teile Verschleiß unterliegen und gegebenenfalls ein oder mehrmals gewechselt werden müssen, solange die erfindungsgemäße Vorrichtung im Einsatz ist.

Gemäß einer weiteren Ausführungsform der Erfindung ist das Formunterteil über ein Fertigungsbrett auf einem Rütteltisch angeordnet, wobei der Rahmen des Formunterteils die Formhöhe vorgibt. Dabei kann das Formunterteil einen wechselbaren Einsatz aufweisen, der ebenfalls als Verschleißteil während des Betriebs der erfindungsgemäßen Vorrichtung gewechselt werden kann oder aber an eine andere Steinform angepasst wird, sofern die Vorrichtung für eine andere Steinform umgebaut werden soll. Ebenso wie die Druckplatten und die Zentrierbolzen bzw. Zentrierbuchsen ist der Einsatz des Formunterteils in Form eines Verschleißteils vorgesehen, während der Rahmen des Formunterteils ein wiederverwendbarer Bestandteil der Vorrichtung ist. Bei wechselnder Steinlage aber gleicher Formhöhe kann der Rahmen daher wiederverwendet werden.

Die Vorrichtung wird dabei so ausgeführt, dass ihre Bestandteile so wechselbar sind, dass bei Verschleiß oder Wechsel der Steinform eine einfache Anpassung möglich ist.

Nachfolgend werden einige Ausführungsbeispiele anhand der Zeichnung näher erläutert. Es zeigen:
- Figur 1: eine erfindungsgemäße Vorrichtung in einer perspektivischen Seitenansicht,
- Figur 2: die Vorrichtung aus Figur 1 in einer ersten Seitenansicht,
- Figur 3: die Vorrichtung aus Figur 1 in einer zweiten Seitenansicht,
- Figur 4: ein Detail der Vorrichtung aus Figur 1 in einer perspektivischen Seitenansicht,
- Figur 5A: eine weitere Seitenansicht der erfindungsgemäßen Vorrichtung während des Betriebs,
- Figur 5B: eine weitere Seitenansicht der erfindungsgemäßen Vorrichtung während des Betriebs,
- Figur 6A: eine weitere Seitenansicht der erfindungsgemäßen Vorrichtung,
- Figur 6B: eine Schnittansicht der erfindungsgemäßen Vorrichtung in einer Seitenansicht, und
- Figur 7: ein Detail der erfindungsgemäßen Vorrichtung in einer perspektivischen Seitenansicht.

In den Figuren sind gleiche oder funktional gleichwirkende Bauteile mit den gleichen Bezugszeichen versehen.

Unter Bezugnahme auf Figur 1 wird nachfolgend ein erstes Ausführungsbeispiel einer erfindungsgemäßen Vorrichtung 2 detailliert erläutert. Die Vorrichtung 2 ist dabei in einer perspektivischen Seitenansicht dargestellt und weist auf fachübliche Weise einen Rütteltisch 4 auf, auf dessen Oberseite sich ein Fertigungsbrett 6 befindet. Auf dem Fertigungsbrett 6 wird ein Formunterteil 8 angeordnet, das einen wechselbaren Einsatz 10 mit Aussparungen 12 aufweist, die von einem Rahmen 14 umgeben sind, wobei der Einsatz 10 im Rahmen 14 austauschbar ist. An zwei gegenüberliegenden Seiten weist der Rahmen 14 Haltestreben 16 auf, die eine Verbindung zwischen dem Rahmen 14 und jeweils einer Aufnahme 18 schaffen. Die Haltestreben 16 können auch Teil der Aufnahmen 18 sein. Die beiden Aufnahmen 18 sind an vier Führungssäulen 20 angeordnet, die auf fachübliche Weise im Bereich der Ecken des Formunterteils 8 angeordnet sind und den Bereich außerhalb des Rütteltischs 4 umgeben. Gegenüberliegend zu den Aussparungen 12 ist das Formoberteil 22 angeordnet, das mehrere Druckplatten 24 aufweist, die in ihren Abmessungen in etwa den Aussparungen 12 entsprechen. Die Druckplatten 24 werden über Druckstempel 26 mit einer Auflasteinrichtung 28 verbunden, die wiederum auf der dem Formoberteil abgewandten Seite mit einer Bärplatte 30 in Verbindung steht, welche an den Führungssäulen 20 geführt ist und über einen Stempel 32 mit einer hydraulischen Presse betätigbar ist.

Zwischen den Druckstempeln 26 und der Auflasteinrichtung 28 ist eine Halteplatte 34 angebracht, die seitlich über die Auflasteinrichtung 28 hinaus ragende Abschnitte 36 aufweist, die an ihrer Unterseite dem Formunterteil 8 zugewandt jeweils einen Führungsbolzen 38 aufweisen, der in eine korrespondierende Führungsbuchse 40 an der Haltestreben 16 eingreifen kann, wobei die Vorrichtung 2 gemäß Figur 1 an jeder Ecke des Formoberteils 22 entsprechende Führungsbolzen 38 sowie an jeder Ecke des Formunterteils 8 korrespondierende Führungsbuchsen 40 aufweist, so dass das Formoberteil 22 bezüglich des Formunterteils 8 über die Kombination aus Führungsbolzen 38 und Führungsbuchse 40 geführt ist.

Die erfindungsgemäße Vorrichtung 2 schafft somit eine Kombination aus Formoberteil 22 und Formunterteil 8, bei denen eine Führung nicht nur über die Führungssäulen 20 sondern über die Führungsbolzen 38 und Führungsbuchsen 40 gebildeten Führungseinrichtungen erfolgt. Somit übernehmen die Druckplatten 24 zusammen mit dem Einsatz 10 keinerlei Führungsfunktion mehr, da diese lediglich zur Komprimierung des in den Aussparungen 12 befindlichen Betongemisches benötigt werden und bei einer Bewegung des Formoberteils 22 in Richtung des Formunterteils 8 kein Anschlag zwischen den beiden beweglichen Teilen mehr erfolgen kann.

Unter Bezugnahme auf Figur 2 wird die Vorrichtung 2 aus Figur 1 nochmals in einer ersten Seitenansicht gezeigt. Man erkennt, dass die die obere Führungseinrichtung bildenden Führungsbolzen 38 außerhalb des Bereichs des Steinfelds an den seitlich hinausragenden Abschnitten 36 angeordnet sind, so dass diese an dem Fertigungsbrett 6 und dem Rütteltisch 4 vorbei in die entsprechende Buchse an der Haltestrebe 16 eingreifen können, ohne dabei die Bewegung des Formoberteils 22 gegenüber dem Formunterteil 8 bis auf die Führung in einer Ebene senkrecht zur Einschubrichtung 42 zu beschränken.

In Figur 3 ist die Vorrichtung aus Figur 1 nochmals in einer zweiten Seitenansicht von der schmäleren Seite des Formoberteils 22 gezeigt. Man erkennt, dass die Führungsbolzen 38 im Bereich der Ecken des Formoberteils 22 angeordnet sind, so dass insgesamt vier Führungsbolzen 38 als Führungshilfe herangezogen werden können. Diese werden vorteilhafterweise im Bereich der Ecken des Formoberteils 22 angeordnet, wobei aber auch eine Ausführung mit jeweils nur einem Führungsbolzen 38 an einer kurzen Seite des Formoberteils 22 möglich wäre.

Unter Bezugnahme auf Figur 4 ist die Lage der Führungsbuchsen 40 in der Haltestrebe 16 nochmals näher gezeigt. Man erkennt, dass die Führungsbuchsen 40 mit dem Rahmen 14 über die Haltestreben 16 und die Aufnahmen 18 mechanisch stabil in Verbindung stehen, so dass die Führungsbolzen 38 entsprechend eintauchen können. Die Aufnahmen 18 wiederum sind fest mit den Führungssäulen 20 verbunden. Die Kombination aus Führungsbolzen 38 und Führungsbuchse 40 ist in Figur 4 mit runden Querschnitten eingezeichnet, welches die bevorzugten Ausführungsformen darstellen. In anderen Ausführungen mag es aber auch denkbar sein, eine davon abweichende Form der Querschnittsflächen einzusetzen, so dass beispielsweise auch elliptische, sechseckige oder viereckige Bolzen bzw. Buchsen zum Einsatz kommen können. Der Führungsbolzen 38 ist in Figur 4 in Form eines Zylinders gezeigt. Dieser kann bezüglich seiner Außenflächen auch einen leicht konischen Verlauf aufweisen.

In den Figuren 5A und 5B wird nachfolgend die Funktion der Führungseinrichtungen mittels des Führungsbolzens 38 und der Führungsbuchse 40 beim Betrieb der Vorrichtung 2 näher erläutert. Man erkennt in Figur 5A, dass bei freigegebenem Formunterteil 8 der Führungsbolzen 38 mit der Führungsbuchse 40 in Eingriff steht, so dass ein Befüllen des Formunterteils 8 mit einem Betongemenge, was typischerweise mittels eines Füllwagens geschieht, vorgenommen werden kann, wobei beim Befüllen das Formoberteil 22 bereits mit dem Formunterteil 8 über die Führungselemente geführt wird. Bei vollständigem Zusammenpressen mittels der Bärplatte 30, was in Figur 5B dargestellt ist, wird der maximale Eingriff der Führungselemente erreicht, so dass im Betrieb der Vorrichtung 2 das Formoberteil 22 bezüglich des Formunterteils 8 ständig geführt bleibt, so dass auf die üblicherweise als nicht ausreichend erachtete Führung über die Führungssäulen 20 verzichtet werden kann.

In Figur 6A ist nochmals die Ansicht aus Figur 5A dargestellt, wobei hier eine Hilfslinie eingezeichnet ist, die die in Figur 6B dargestellte Schnittebene A - A' verdeutlicht. Man erkennt, dass die Vorrichtung 2 modular aufgebaut ist, so dass schnell verschleißende Teile, wie z. B. die Führungsbolzen 38, die Führungsbuchsen 40, die Druckplatten 24, oder auch die Einsätze 10 schnell gewechselt werden können, so dass sowohl beim Anpassen der Vorrichtung 2 an geänderte Steinformen als auch bei Verschleiß einzelner Komponenten der Vorrichtung 2 ein rascher Austausch möglich ist.

In Figur 7 ist Formoberteil 22 und Formunterteil 8 nochmals separat dargestellt. Man erkennt, dass der mit den wechselbaren Einsätzen 10 versehene Rahmen 14 des Formunterteils 8 die seitliche Haltestrebe 16 aufweist, die mit den Führungsbuchsen 40 versehen ist. Die Höhe 44 des Rahmens 14 gibt dabei die Höhe des in den Aussparungen 12 gebildeten Steins vor. Folglich kann der Rahmen 14 bei gleicher Steinhöhe auch für unterschiedliche Steingrößen verwendet werden, indem der Einsatz 10 durch einen anderen Einsatz ersetzt wird, so dass sich bezüglich der Abmessungen geänderte Aussparungen 12 ergeben würden. Ebenso ist zu erkennen, dass mehrere Druckstempel 26 und Druckplatten 24 mittels einer Stempelplatte 46 zu einer Einheit zusammengefasst sind.

Die Erfindung ist nicht auf die beschriebenen Ausführungsbeispiele beschränkt, sondern im Rahmen fachmännischen Könnens in mancherlei Weise abwandelbar ohne vom Umfang der beigefügten Ansprüche abzuweichen.

### Liste der Bezugszeichen:

- 2: Vorrichtung
- 4: Rütteltisch
- 6: Fertigungsbrett
- 8: Formunterteil
- 10: Einsatz
- 12: Aussparungen
- 14: Rahmen
- 16: Haltestrebe
- 18: Aufnahme
- 20: Führungssäulen
- 22: Formoberteil
- 24: Druckplatten
- 26: Druckstempel
- 28: Auflasteinrichtung
- 30: Bärplatte
- 32: Stempel
- 34: Halteplatte
- 36: Abschnitte
- 38: oberes Führungselement, Führungsbolzen
- 40: unteres Führungselement, Führungsbuchse
- 42: Einschubrichtung
- 44: Höhe
- 46: Stempelplatte

## Patentansprüche

1. Vorrichtung zur Herstellung von Betonsteinen, bei der ein Formunterteil (8) in einen Rahmen (14) eingefügt ist, der über Haltestreben (16) an Aufnahmen (18) mehrerer Führungssäulen (20) befestigt ist, die entlang einer Einschubrichtung (42) orientiert sind und über dem Formunterteil (8) eine entlang der Führungssäulen (20) bewegliche Auflasteinrichtung (28) aufweisen, die auf ihrer dem Formunterteil (8) zugewandten Seite ein Formoberteil (22) aufweist, bei dem ein oder mehrere Druckplatten (24) in eine oder mehrere Aussparungen (12) des Formunterteils (8) einführbar oder eingeführt sind, wobei die Auflasteinrichtung (28) über Druckstempel (26) mit den Druckplatten (24) verbunden sind, wobei zwischen der Auflasteinrichtung (28) und den Druckstempeln (26) ein oberes Führungselement (38) angeordnet ist,
**dadurch gekennzeichnet, dass**
das obere Führungselement (38) mit einem an der Haltestrebe (16) angeordneten unteren Führungselement (40) so zusammenwirkt, dass während der Herstellung von Betonsteinen, umfassend Befüllung des Formunterteils (8), Komprimierung und Entformung, die Auflasteinrichtung (28) relativ zum Formunterteil (8) in einer Ebene senkrecht zur Einschubrichtung (42) ständig geführt ist, wobei das obere und das untere Führungselement (38, 40) im Eingriff stehen, und wobei das obere Führungselement (38) mit dem unteren Führungselement (40) so zusammenwirkt, dass bei frei gegebenem Formunterteil (8), so dass eine Befüllung des Formunterteils (8) mit einem Betongemenge vornehmbar ist, das obere Führungselement (38) aufweisend mehrere Führungsbolzen mit dem unteren Führungselement (40) aufweisend mehrere Führungsbuchsen bereits in Eingriff steht und während der Herstellung von Betonsteinen die Auflasteinrichtung (28) bezüglich des Formunterteils (8) ständig geführt bleibt.

2. Vorrichtung nach Anspruch 1, bei der die Auflasteinrichtung (28) über eine Bärplatte (30) mit den Führungssäulen (20) verbunden ist, wobei zwischen Druckstempel (26) und der Auflasteinrichtung (28) eine Halteplatte (34) angeordnet ist, die seitlich aus dem Steinfeld hinausragende Abschnitte (36) aufweist, an denen die obere Führungseinrichtung (38) befestigt ist.

3. Vorrichtung nach Anspruch 1 oder 2, bei der die obere Führungseinrichtung (38) und die untere Führungseinrichtung (40) mehrere Führungspositionen im Bereich des Rahmens (14) und seitlich zur Auflasteinrichtung (28) aufweisen.

4. Vorrichtung nach Anspruch 3, bei der zwei an gegenüberliegenden Seiten des Formunterteils (8) bzw. der Auflasteinrichtung (28) angeordnete Führungspositionen vorgesehen sind, wobei die zwei Führungspositionen vorteilhafterweise diagonal gegenüberliegend angeordnet sind.

5. Vorrichtung nach Anspruch 4, bei der vier Führungspositionen vorgesehen sind, die vorteilhafterweise im Bereich der Ecken des Rahmens (14) bzw. der Auflasteinrichtung (28) angeordnet sind.

6. Vorrichtung nach einem der Ansprüche 1 bis 5, bei der das obere Führungselement (38) und das untere Führungselement (40) mehrere in Zentrierbuchsen, als Führungsbuchsen, eingreifende Zentrierbolzen, als Führungsbolzen, aufweisen.

7. Vorrichtung nach Anspruch 6, bei der die Führungsbuchsen (40) und/oder die Führungsbolzen (38) wechselbar sind.

8. Vorrichtung nach einem der Ansprüche 1 bis 7, bei der das Formunterteil (8) über ein Fertigungsbrett (6) auf einem Rütteltisch (4) angeordnet ist, wobei der Rahmen (14) des Formunterteils (8) die Formhöhe vorgibt.

9. Vorrichtung nach Anspruch 8, bei der das Formunterteil (8) einen wechselbaren Einsatz (10) aufweist.

10. Vorrichtung nach einem der Ansprüche 1 bis 9, deren Bestandteile so wechselbar sind, dass bei Verschleiß oder Wechsel der Steinform eine Anpassung möglich ist.

## Claims

1. Device for producing concrete blocks, in which a lower mold part (8) is inserted into a frame (14) which is fastened via retaining struts (16) to receptacles (18) of a plurality of guide columns (20) which are oriented along an insertion direction (42) and have, above the lower mold part (8), a loading means (28) which is movable along the guide columns (20) and which has, on its side facing the lower mold part (8), an upper mold part (22) in which one or more pressure plates (24) are or can be inserted into one or more recesses (12) of the lower mold part (8), the loading means (28) being connected to the pressure plates (24) via pressure stamps (26), an upper guide element (38) being arranged between the loading means (28) and the pressure stamps (26),
**characterized in that**
the upper guide element (38) interacts in such a way with a lower guide element (40) arranged on the support strut (16) that during the production of concrete blocks, comprising filling of the lower mold part (8), compression and demolding, the loading means (28) is constantly guided relative to the lower mold part (8) in a plane perpendicular to the insertion direction (42),
the upper and lower guide elements (38, 40) being engaged, and the upper guide element (38) interacting with the lower guide element (40) in such a way that when the lower mold part (8) is exposed, the lower mold part (8) can be filled with a concrete mixture,
the upper guide element (38), which has a plurality of guide bolts, being already engaged with the lower guide element (40), which has a plurality of guide bushes, and the loading means (28) remaining constantly guided with respect to the lower mold part (8) during the production of concrete blocks.

2. Device according to claim 1, wherein the loading means (28) is connected to the guide columns (20) via a bear plate (30), a holding plate (34) being arranged between the pressure stamp (26) and the loading means (28), which holding plate has portions (36) projecting laterally from the block field, to which portions the upper guide means (38) is fastened.

3. Device according to claim 1 or 2, wherein the upper guide means (38) and the lower guide means (40) have a plurality of guide positions in the region of the frame (14) and laterally to the loading means (28).

4. Device according to claim 3, wherein two guide positions arranged on opposite sides of the lower mold part (8) or the loading means (28) are provided, the two guide positions being advantageously arranged diagonally opposite one another.

5. Device according to claim 4, wherein four guide positions are provided, which are advantageously arranged in the region of the corners of the frame (14) or the loading means (28).

6. Device according to any of claims 1 to 5, wherein the upper guide element (38) and the lower guide element (40) have a plurality of centering bolts, as guide bolts, engaging in centering bushes, as guide bushes.

7. Device according to claim 6, wherein the guide bushes (40) and/or the guide bolts (38) are interchangeable.

8. Device according to any of claims 1 to 7, wherein the lower mold part (8) is arranged on a vibrating table (4) via a production board (6), the frame (14) of the lower mold part (8) determining the mold height.

9. Device according to claim 8, wherein the lower mold part (8) has an interchangeable insert (10).

10. Device according to any of claims 1 to 9, the components of which are interchangeable so that adaptation is possible in the event of wear or a change in the block shape.

## Revendications

1. Dispositif pour la fabrication de blocs en béton, dans lequel une partie inférieure de moule (8) est insérée dans un cadre (14) qui est fixé, par l'intermédiaire d'entretoises de retenue (16), à des logements (18) de plusieurs colonnes de guidage (20) qui sont orientées suivant une direction d'insertion (42) et qui présentent, au-dessus de la partie inférieure de moule (8), une unité d'application de charge (28) mobile le long des colonnes de guidage (20), laquelle unité d'application de charge présente, sur son côté tourné vers la partie inférieure de moule (8), une partie supérieure du moule (22) dans laquelle une ou plusieurs plaques de pression (24) peuvent être introduites ou sont introduites dans un ou plusieurs évidements (12) de la partie inférieure de moule (8), l'unité d'application de charge (28) étant reliée aux plaques de pression (24) par l'intermédiaire de poinçons de pression (26), un élément de guidage supérieur (38) étant disposé entre l'unité d'application de charge (28) et les poinçons de pression (26),
**caractérisé en ce que**
l'élément de guidage supérieur (38) coopère avec un élément de guidage inférieur (40) disposé sur l'entretoise de retenue (16) de telle sorte que, lors de la fabrication de blocs de béton, laquelle fabrication comprend le remplissage de la partie inférieure de moule (8), la compression et le démoulage, l'unité d'application de charge (28) est guidée en permanence par rapport à la partie inférieure de moule (8) dans un plan perpendiculaire à la direction d'insertion (42),
l'élément de guidage supérieur et l'élément de guidage inférieur (38, 40) étant en prise, et l'élément de guidage supérieur (38) coopérant avec l'élément de guidage inférieur (40) de telle sorte que, lorsque la partie inférieure de moule (8) est libérée, il est possible de procéder à un remplissage de la partie inférieure de moule (8) avec un mélange de béton,
l'élément de guidage supérieur (38) présentant plusieurs boulons de guidage est déjà en prise avec l'élément de guidage inférieur (40) présentant plusieurs douilles de guidage et, lors de la fabrication de blocs de béton, l'unité d'application de charge (28) reste guidée en permanence par rapport à la partie inférieure de moule (8).

2. Dispositif selon la revendication 1, dans lequel l'unité d'application de charge (28) est reliée aux colonnes de guidage (20) par l'intermédiaire d'une plaque d'appui (30), une plaque de retenue (34) étant disposée entre le poinçon de pression (26) et l'unité d'application de charge (28), laquelle plaque de retenue présente des sections (36) dépassant latéralement de la cavité, sections sur lesquelles est fixée l'unité de guidage supérieure (38).

3. Dispositif selon la revendication 1 ou 2, dans lequel l'unité de guidage supérieure (38) et l'unité de guidage inférieure (40) présentent plusieurs positions de guidage dans la zone du cadre (14) et latéralement par rapport à l'unité d'application de charge (28).

4. Dispositif selon la revendication 3, dans lequel il est prévu deux positions de guidage disposées sur des côtés opposés de la partie inférieure de moule (8) ou de l'unité d'application de charge (28), les deux positions de guidage étant avantageusement disposées de manière opposée en diagonale.

5. Dispositif selon la revendication 4, dans lequel il est prévu quatre positions de guidage qui sont avantageusement disposées dans la zone des coins du cadre (14) ou de l'unité d'application de charge (28).

6. Dispositif selon l'une des revendications 1 à 5, dans lequel l'élément de guidage supérieur (38) et l'élément de guidage inférieur (40) présentent plusieurs boulons de centrage, en tant que boulons de guidage, venant en prise avec des douilles de centrage, en tant que douilles de guidage.

7. Dispositif selon la revendication 6, dans lequel les douilles de guidage (40) et/ou les boulons de guidage (38) sont interchangeables.

8. Dispositif selon l'une des revendications 1 à 7, dans lequel la partie inférieure de moule (8) est disposée sur une table vibrante (4) par l'intermédiaire d'une planche de fabrication (6), le cadre (14) de la partie inférieure de moule (8) définissant la hauteur de moule.

9. Dispositif selon la revendication 8, dans lequel la partie inférieure de moule (8) présente un insert (10) interchangeable.

10. Dispositif selon l'une des revendications 1 à 9, dont les composants sont interchangeables de manière à permettre une adaptation en cas d'usure ou de changement de forme de bloc.
